# EUROPÄISCHE PATENTSCHRIFT

(11) **EP 3 917 698 B1**
(45) Veröffentlichungstag und Bekanntmachung des Hinweises auf die Patenterteilung: **18.10.2023**
(21) Anmeldenummer: 20700563.8
(22) Anmeldetag: 09.01.2020
(51) Int. Cl.: B22C 9/08

(54) **EINTEILIGER SPEISERKÖRPER ZUR VERWENDUNG BEIM GIESSEN VON METALLEN**
SINGLE-PIECE FEEDER BODY FOR USE IN METAL CASTING
CORPS DE MASSELOTTE EN UNE PIÈCE A UTILISER LORS DU COULAGE DE MÉTAUX

(30) Priorität: 31.01.2019 DE 102019102449
(43) Veröffentlichungstag der Anmeldung: 08.12.2021
(73) Patentinhaber: Chemex Foundry Solutions GmbH, 31073 Delligsen (DE)
(72) Erfinder: SCHIRMER, Heiko, 31073 Delligsen (DE)
(74) Vertreter: Eisenführ Speiser
(86) Internationale Anmeldenummer: PCT/EP2020/050360
(87) Internationale Veröffentlichungsnummer: WO 2020/156770

(56) Entgegenhaltungen:
- EP-A1- 1 184 104

## Beschreibung

Die Erfindung bezieht sich auf einen einteiligen Speiserkörper zur Verwendung als Bauteil eines zwei- oder mehrteiligen, teleskopierbaren Speisereinsatzes beim Gießen von Metallen, mit einer Speiserwandung, die mindestens teilweise einen Speiser-Hohlraum zur Aufnahme von flüssigem Metall begrenzt, wobei die Speiserwandung eine Durchtrittsöffnung für das flüssige Metall in den Speiser-Hohlraum und eine Außenfläche, an der wenigstens ein nach außen abstehendes Halteelement und wenigstens ein Führungsteil mit einem Gleitabschnitt für ein mit dem Speiserkörper korrespondierendes Speiserelement angeordnet sind, besitzt. Des Weiteren bezieht sich die Erfindung auch auf einen zwei- oder mehrteiligen Speisereinsatz zur Verwendung beim Gießen von Metallen in Gießformen sowie ein Kit zur Herstellung von Speisereinsätzen.

Einteilige Speiserkörper werden in einer Vielzahl und Vielfalt beim Gießen von Metallen in Gießformen verwendet. Solche Speiserkörper sind häufig Teil eines Speisereinsatzes, auch bezeichnet als Speisersystem. Ein solcher einteiliger Speiserkörper, welcher im Gießbetrieb zusammen mit einem Speiserelement einen zwei- oder mehrteiligen, teleskopierbaren Speisereinsatz ausbildet, wird außenseitig zumindest bereichsweise von einem zum Herstellen einer Gießform verwendeten Formstoff, wie beispielsweise Formsand, umgeben. Innerhalb der herzustellenden Gießform soll der Speiserkörper und der zum Teil daraus gebildete Speisereinsatz in einer festen Position zu einem während des Gießvorganges durch das Metall auszufüllenden Formhohlraum in der Gießform gehalten werden. Bekannte einteilige Speiserkörper weisen eine Speiserwandung auf, mittels der mindestens teilweise ein Speiser-Hohlraum zur Aufnahme von flüssigem Metall begrenzt wird. Die Speiserwandung des Speiserkörpers besitzt üblicherweise eine Innenfläche, welche zumindest teilweise den Speiser-Hohlraum des Speisereinsatzes definiert. Die Speiserwandung umfasst ferner eine Durchtrittsöffnung für das flüssige Metall in den Speiser-Hohlraum. Während des Gießvorganges tritt eine Teilmenge des zum Gießen verwendeten flüssigen Metalls über die Durchtrittsöffnung in diesen ein. Das im Speiser-Hohlraum des Speisereinsatzes befindliche Metall dient zum Nachspeisen des Gussstückes, welches über eine gewisse Zeitdauer im flüssigen Zustand gehalten wird, bis das in der Gießform vorhandene Metall wenigstens teilweise erstarrt ist.

Um dem heutzutage beim Herstellen der Gießform auf den Formstoff einwirkenden hohen Drücken begegnen zu können, werden Speisereinsätze bzw. Speisersysteme verwendet, welche beim Verpressen des Formstoffes zu einem fertigen Formteil in ihrer Gesamthöhe veränderbar sind.

Aus der Veröffentlichung EP 1 184 104 A1 ist ein Speisereinsatz zur Verwendung beim Gießen von Metallen bekannt, der zwei entlang seiner Speiser-Längsachse ineinander verschiebbare Formelemente umfasst, welche den Speiser-Hohlraum zur Aufnahme des flüssigen Metalls begrenzen. Während des Verdichtungsvorganges wird somit ein Formelement in das andere Formelement eingeschoben bzw. das andere Formelement über das eine Formelement hinweggeschoben. Um die beiden Formelemente vor dem Kompressionsvorgang in einer Ausgangsposition zueinander zu fixieren, sind an einem der Formelemente Halteelemente vorgesehen, welche zum Tragen des jeweils anderen Formelementes eingerichtet sind. Übersteigt der Druck beim Verpressen des Formstoffes einen vorbestimmten Wert, werden die Halteelemente an dem einen Formteil abgetrennt oder so deformiert, dass eine Relativbewegung zwischen den beiden Formelementen möglich ist.

Verwiesen sei zudem auf den folgenden Stand der Technik: DE 10 2006 055 988 A1, DE 10 2013 102 381 A1, DE 20 2015 104 866 U1, DE 20 2016 103 215 U1, DE 20 2018 102 896 U1 und US 2009/0014482 A1.

Neben dem zeitweisen Halten der relativ zueinander beweglichen Einzelteile des Speisereinsatzes mittels der Halteelemente in einer Ausgangsposition ist auch das gezielte Führen während der Relativbewegung von Speiserkörper und Speiserelement zueinander und damit dem Teleskopieren des Speisereinsatzes immer entscheidender für einen reibungslosen Herstellungsprozess der Gießform geworden. Die Relativbewegung zwischen dem Speiserkörper und einem Speiserelement des Speisereinsatzes wird mittels wenigstens eines an der Außenfläche des Speiserkörpers angeordneten Führungsteiles gesteuert. Das Führungsteil weist einen Gleitabschnitt für ein mit dem Speiserkörper korrespondierendes Speiserelement auf, entlang dem, mit Verdichten des Formstoffes, insbesondere die Innenseite des Speiserelementes abgleitet. Das Führungsteil steht üblicherweise an der Außenfläche der Speiserwandung vor, sodass die Innenseite des Speiserelementes nur partiell, nämlich über das oder die Führungsteile, von der Speiserwandung getragen wird. In der Vergangenheit ist das Führungsteil, welches sich über einen Abschnitt entlang der Außenfläche des Speiserkörpers erstreckt, häufig bereits vor der bestimmungsgemä-ßen Verwendung des Speiserkörpers zumindest teilweise abgebrochen. Das führte dazu, dass das beweglich zum Speiserkörper aufgenommene Speiserelement dann ungleichmäßig zum Speiserkörper geführt wird und damit das Risiko des Verkantens oder Verkippens des Speiserelementes zum Speiserkörper besteht.

Ausgehend von der vorstehend dargelegten Problematik liegt der Erfindung die Aufgabe zugrunde, einen einteiligen Speiserkörper sowie einen Speisereinsatz anzugeben, mittels denen eine verbesserte Relativbewegung zwischen Speiserkörper und Speiserelement und damit ein verbessertes Teleskopieren des Speisereinsatzes, insbesondere unter Vermeidung der oben beschriebenen Nachteile, ermöglicht wird.

Die Erfindung löst die ihr zugrundeliegende Aufgabe durch einen Speiserkörper zur Verwendung als Bauteil eines zwei- oder mehrteiligen, teleskopierbaren Speisereinsatzes beim Gießen von Metallen mit den Merkmalen gemäß Anspruch 1. Erfindungsgemäß weist das Führungsteil einen an der Außenfläche nach außen vorspringenden Stützabschnitt auf, welcher sich, anschließend an den Gleitabschnitt des Führungsteiles zum Führen des Speiserelementes, in Richtung der Durchtrittsöffnung erstreckt.

Die Erfindung betrifft somit einen einteiligen Speiserkörper, der eine Speiserwandung aufweist, die mindestens teilweise einen Speiser-Hohlraum zur Aufnahme von flüssigem Metall begrenzt. Die Speiserwandung umfasst eine Durchtrittsöffnung für das flüssige Metall in den Speiser-Hohlraum. Zudem ist bevorzugt im Bereich der Durchtrittsöffnung der Speiserwandung an der Außenfläche ein Ansetzbereich zum Ansetzen des Speiserkörpers an ein Formmodell und/oder eine Formplatte vorgesehen. Die Erfindung macht sich hierbei die Erkenntnis zunutze, dass das Führungsteil, welches im Stand der Technik am freien Ende seines Gleitabschnittes mit einem Absatz endet, mit Hilfe eines Stützabschnittes eine erhöhte Festigkeit erhält. Mit dem Stützabschnitt kann das Führungsteil gegenüber äußeren mechanischen Einflüssen, wie darauf einwirkenden Kräften, verbessert widerstehen. Damit ist bereits einem vorzeitigen Abbrechen oder Deformieren des Führungsteiles vor seiner bestimmungsgemäßen Verwendung, nämlich wenn die Innenseite des Speiserelementes daran entlanggleitet, vermieden. Zudem widersteht das Führungsteil, mit dem Vorsehen des Stützabschnittes, auch verbessert den auftretenden Kräften während des Teleskopierens von Speiserkörper und Speiserelement zueinander. Bevorzugt erstreckt sich der Stützabschnitt, bei einer insbesondere senkrechten Ausrichtung der Speiser-Längsachse des Speiserkörpers, vom Gleitabschnitt des Führungsteiles aus nach unten und damit in Richtung der Durchtrittsöffnung an der Speiserwandung. Der Stützabschnitt springt ebenso wie das Führungsteil an der Außenfläche der Speiserwandung vor, sodass der Absatz am unteren Ende des Gleitabschnittes des Führungsteiles zumindest verringert, bevorzugt gänzlich ausgeglichen ist. Dadurch wird beim Abgleiten des Speiserelementes entlang des Führungsteiles eine auf den Gleitabschnitt einwirkende Reibkraft vom Gleitabschnitt über den Stützabschnitt in angrenzende Bereiche der Speiserwandung abgeleitet.

Gemäß einer bevorzugten Weiterbildung des erfindungsgemäßen Speiserkörpers weist der Gleitabschnitt eine Gleitfläche auf, und der Stützabschnitt weist eine Abschlussfläche auf, wobei die Gleitfläche in einem Winkel α1 geneigt zur Mittenachse und die Abschlussfläche in einem Winkel α2 geneigt zur Mittenachse der Durchtrittsöffnung verlaufen, wobei die Winkel in entgegengesetzte Richtungen geöffnet sind. Mittels der erfindungsgemäßen Ausgestaltung des Stützabschnittes ist erreicht, dass während der Relativbewegung von Speiserkörper und Speiserelement zueinander an dem Stützabschnitt selbst keine Reibwirkung durch die Innenseite des Speiserelementes entsteht. Vorzugsweise sind die Gleitfläche am Gleitabschnitt und die Abschlussfläche am Stützabschnitt des erfindungsgemäße Speiserkörpers in entgegengesetzte Richtungen zur Mittenachse der Durchtrittsöffnung geneigt. Bevorzugt weitet sich die Gleitfläche somit in der Bewegungsrichtung des relativ zum Speiserkörper bewegten Speiserelementes auf. Die sich aufweitende Gleitfläche des Führungsteiles wirkt somit mindestens teilweise der Gleitbewegung des Speiserelementes relativ zum Speiserkörper entgegen. Die Abschlussfläche des Stützabschnittes ist hingegen in die entgegengesetzte Richtung geneigt, sodass sichergestellt ist, dass diese nicht mit der Innenseite des Speiserelementes in Kontakt gelangt.

Bevorzugt sind an dem erfindungsgemäßen Speiserkörper mehrere Führungsteile in einem Winkelabstand zueinander um die Mittenachse der Durchtrittsöffnung herum angeordnet, bevorzugt in einem gleichmäßigen Winkelabstand um die Mittenachse der Durchtrittsöffnung herum. Das Vorsehen von mehreren Führungsteilen an der Speiserwandung bewirkt eine verbesserte Führung des relativ zum Speiserkörper bewegbaren Speiserelementes. Zudem entsteht mittels mehrerer, bevorzugt gleichmäßig an der Außenfläche der Speiserwandung verteilt angeordneter Führungsteile eine entlang des Umfangs gleichmäßigerverteilte Reibwirkung beim Ineinanderverschieben von Speiserkörper und Speiserelement zueinander. Bevorzugt weist der Speiserkörper an seiner Außenfläche mindestens drei, vier, fünf oder mehr solcher erfindungsgemäßen Führungsteile auf.

Eine bevorzugte Ausgestaltung des erfindungsgemäßen einteiligen Speiserkörpers sieht vor, dass fünf Führungsteile mit einem Winkelversatz von vorzugsweise etwa 72 Winkelgrad zueinander an der Außenfläche angeordnet sind. Mit dem Vorsehen von fünf Führungsteilen an der Außenfläche der Speiserwandung ist eine bevorzugt genaue radiale Ausrichtung der Längsachse des Speiserelementes zur Längsachse des Speiserkörpers erreicht. Zudem ist mit bevorzugt fünf Führungsteilen bewirkt, dass im Falle des Abbrechens eines der Führungsteile an der Außenseite der Speiserwandung, die verbleibenden Führungsteile neben dem Führen des Speiserelementes relativ zum Speiserkörper auch vorzugsweise die radiale Ausrichtung und damit die gewünschte Konzentrizität zwischen Speiserelement und Speiserkörper gewährleisten können.

Vorzugsweise weist der erfindungsgemäße Speiserkörper ein die Durchtrittsöffnung definierendes erstes Ende und ein der Durchtrittsöffnung gegenüberliegendes zweites Ende auf, wobei bevorzugt der Stützabschnitt einen absatzfreien Übergang zum Gleitabschnitt aufweist und/oder in Richtung des zweiten Endes des Speiserkörpers absatzfrei an der Außenfläche der Speiserwandung ausläuft. Der Speiserkörper wird bevorzugt mit seinem ersten Ende, an dem die Durchtrittsöffnung für das flüssige Metall ausgebildet ist, auf einer Formplatte positioniert. Der erfindungsgemäße Speiserkörper ist somit während des Herstellens der Gießform relativ zu der zumindest einen Teil der Außenkontur der Gießform bestimmenden Formplatte fixiert. Der Speiserkörper besitzt zudem ein zweites, bevorzugt offenes Ende, dem das relativ zum Speiserkörper bewegbare Speiserelement eines Speisereinsatzes zugeordnet werden kann. Bevorzugt ist über das offene Ende die Verbindung zum Speiserelement erzielt, wobei Speiserkörper und Speiserelement dann gemeinsam den Speiser-Hohlraum definieren.

Zwischen dem an der Außenseite der Speiserwandung vorspringenden Stützabschnitt und dem Gleitabschnitt des Führungsteiles ist insbesondere ein absatzfreier Übergang ausgebildet. Unter einem absatzfreien Übergang zwischen der Gleitfläche des Gleitabschnitts und der Abschlussfläche des Stützabschnittes am Führungsteil ist auch das Vorsehen einer Kante zu verstehen, sofern beide bevorzugt ebenen Flächen von Gleitabschnitt und Stützabschnitt im Übergang auf gleicher Höhe zueinander auslaufen. Auch in Richtung seines zweiten Endes weist der Stützabschnitt einen absatzfreien Übergang von seiner Abschlussfläche auf die Außenfläche der endseitig angrenzenden Speiserwandung auf. Damit ist auch ein verbesserter Kraftfluss von dem Stützabschnitt in die den Stützabschnitt tragende Struktur der Speiserwandung erreicht. Ein Materialversagen und ein damit verbundenes Abbrechen des Führungsteiles an der Speiserwandung vor oder während der bestimmungsgemäßen Verwendung ist damit weiter vermindert.

Eine bevorzugte Weiterbildung des erfindungsgemäßen Speiserkörpers sieht vor, dass das oder die Führungsteile einen sich vom Gleitabschnitt in Richtung des zweiten Endes erstreckenden, bevorzugt an der Außenfläche vorspringenden Ansetzabschnitt aufweist. Mit dem Vorsehen eines Ansetzabschnittes, der bezogen auf den Stützabschnitt, am entgegengesetzten Ende des Gleitabschnittes angeordnet ist, ist das Ansetzen bzw. Inkontaktbringen des zur Ausbildung eines Speisereinsatzes verwendeten Speiserelementes am erfindungsgemäßen Speiserkörper vereinfacht. Der Ansetzbereich ist bevorzugt nahe des zweiten, offenen Endes des Speiserkörpers ausgebildet. Bevorzugt bilden die Ansetzbereiche der mehreren entlang der Außenfläche der Speiserwandung verteilt angeordneten Führungsteile einen Außendurchmesser, der in seinen Abmessungen geringer ist als der Innendurchmesser an der Innenseite des Speiserelementes. Bevorzugt weist der Innendurchmesser des Speiserelementes ausreichend Spiel zum Außendurchmesser der Ansetzbereiche der Führungsteile am erfindungsgemäßen Speiserkörper auf.

Vorzugsweise besitzt der Ansetzabschnitt des Führungsteiles eine Ansetzfläche, welche in einem Winkel α3 geneigt zur Mittenachse der Durchtrittsöffnung verläuft, der unterschiedlich ist zum Winkel α1 der Gleitfläche des Gleitabschnittes, wobei die Neigungswinkel von Ansetzfläche und Gleitfläche die gleiche Öffnungsrichtung aufweisen. Mit den geneigt zur Mittenachse der Durchtrittsöffnung verlaufenden Ansetzflächen derAnsetzbereiche an den verschiedenen Führungsteilen ist das Ansetzen bzw. radiale Ausrichten eines an den Speiserkörper anzusetzenden Speiserelementes weiter vereinfacht. Damit ist die Montage eines Speisereinsatzes, der aus einem Speiserkörper und einem sich mit dem Speiserkörper zu fügenden Speiserelementes zusammensetzt, erleichtert. Bevorzugt ist der Neigungswinkel α3 einer jeweiligen Ansetzfläche des Ansetzbereiches größer als der Neigungswinkel α1 der Gleitfläche des sich an den Ansetzabschnitt unmittelbar anschließenden Gleitabschnittes des Führungsteiles. Vorzugsweise ist auch der Übergangsbereich zwischen der Ansetzfläche und der Gleitfläche am Führungsteil für ein vereinfachtes Überführen des Speiserelementes absatzfrei ausgebildet.

Vorzugsweise steht das Halteelement unmittelbar an dem Führungsteil nach außen ab oder ist benachbart zum Führungsteil an der Außenfläche nach außen vorstehend angeordnet. Gemäß einer bevorzugten Ausführungsform ist das das Speiserelement relativ zum Speiserkörper in der Ausgangsposition haltende Halteelement vorzugsweise an dem an der Außenfläche des erfindungsgemäßen Speiserkörpers vorstehenden Führungsteil ausgebildet. Dadurch werden Bereiche des Führungsteiles als Basisstruktur für die Anbindung des Halteelementes an der Außenfläche der Speiserwandung verwendet. Damit ist eine konstruktiv einfache Anbindung des Halteelementes, welches üblicherweise am weitesten an der Außenfläche des Speiserkörpers absteht, an der Speiserwandung erreicht. In einer anderen Ausgestaltung des erfindungsgemäßen Speiserkörpers kann das Halteelement auch separat zum Führungsteil an der Außenfläche der Speiserwandung angeordnet sein.

Bevorzugt ist das Halteelement am Gleitabschnitt des Führungsteiles etwa radial abstehend angeordnet, und der Stützabschnitt erstreckt sich vom Halteelement ausgehend in Richtung des ersten Endes des Speiserkörpers. Neben der strukturellen Verstärkung des Führungsteiles, insbesondere des Gleitabschnittes, hat der Stützabschnitt weiterhin die Funktion, das Halteelement am Führungsteil in Richtung der Durchtrittsöffnung abzustützen. Damit ist das Risiko eines vorzeitigen Abbrechens des Halteelementes am Führungsteil weiter verringert. Zudem wird durch das Abstützen des Halteelementes in Richtung der Durchtrittsöffnung am erfindungsgemäßen Speiserkörper während des gezielten Abtrennens des Halteelementes ein Herausbrechen von Flächenbereichen an der Gleitfläche des Führungsteiles vermieden. Bevorzugt ist das Halteelement an dem dem Stützabschnitt zugewandten Endbereich des Gleitabschnittes angeordnet. Bei senkrechter Ausrichtung des erfindungsgemäßen Speiserkörpers ist das Halteelement am unteren Ende des Gleitabschnittes des Führungsteiles angeordnet bzw. ausgebildet.

Eine bevorzugte Weiterbildung des erfindungsgemäßen Speiserkörpers sieht vor, dass der Gleitabschnitt eine Gleitfläche aufweist, welche in Erstreckungsrichtung des Führungsteiles etwa parallel zur Außenfläche der Speiserwandung verläuft. Vorzugsweise weist auch zumindest ein Abschnitt der den Speiserkörper ausbildenden Speiserwandung einen äu-ßeren Querschnitt auf, der sich entlang der Längsachse des Speiserkörpers in Richtung der Durchtrittsöffnung erweitert. Die Längsachse des Speiserkörpers verläuft insbesondere koaxial zur Mittenachse der Durchtrittsöffnung. Bevorzugt ist zwischen der Außenfläche der Speiserwandung des erfindungsgemäßen Speiserkörpers und einer Innenseite des mit dem Speiserkörper korrespondierenden Speiserelementes ein gleichmäßiger Spalt ausgebildet.

Bevorzugt weisen das oder die Führungsteile eine etwa parallel zur Mittenachse verlaufende Erstreckungsrichtung auf, wobei bevorzugt der Ansetzabschnitt und/oder der Gleitabschnitt eine Breite quer zur Erstreckungsrichtung des Führungsteiles aufweist, die sich in Richtung des ersten Endes des Speiserkörpers erweitert. Mit der in Richtung der Gleitbewegung zunehmenden Breite an den Ansetzflächen und/oder den Gleitflächen ist das sichere Abgleiten während der Relativbewegung von Speiserkörper und Speiserelement, während der Formstoffverdichtung beim Herstellen der Gießform, weiter verbessert. Ein Verkanten oder Verkippen eines Speiserelementes am oder zum erfindungsgemäßen Speiserkörper ist durch die sich in Bewegungsrichtung bevorzugt verbreiternden Flächen vermieden.

Das Halteelement ist zu den Seitenkanten der Gleitfläche am Führungsteil bevorzugt gleichmäßig beabstandet angeordnet. Das vorzugsweise mittig am Gleiabschnitt angeordnete Halteelement weist eine Breite auf, welche im Verhältnis zur Breite des Gleitabschnittes in einem Bereich von ungefähr einem Drittel bis etwa der Hälfte liegt. Bevorzugt sind jeweils zu beiden Seiten des Halteelementes Flächenbereiche der Gleitfläche ausgebildet.

Gemäß einer Weiterbildung des erfindungsgemäßen Speiserkörpers weist der Stützabschnitt eine Breite quer zur Erstreckungsrichtung des Führungsteiles auf, die sich in Richtung des ersten Endes des Speiserkörpers verringert. Dadurch ist eine optimierte Krafteinleitung bzw. -übertragung der vom Stützabschnitt aufgenommenen Kräfte in die den Stützabschnitt tragenden Bereiche der Speiserwandung erreicht. Bevorzugt verringert sich die Breite des Stützabschnittes in Erstreckungsrichtung im Verhältnis zur größten Gesamtbreite des Stützabschnittes im Bereich von etwa 0,15 bis ungefähr 0,3.

In einer bevorzugten Weiterbildung des erfindungsgemäßen Speiserkörpers weist die Speiserwandung einen Hülsenabschnitt mit einem sich vom zweiten Ende in Richtung des ersten Endes erweiternden äußeren Querschnitt und einen sich an den Hülsenabschnitt anschließenden Ansetzbereich zum Ansetzen an ein Formmodell oder eine Formplatte mit einem sich in Richtung des ersten Endes verjüngenden Querschnitt auf. Der Speiserkörper ist vorliegend in zwei Funktionsbereiche unterteilt. Der obere, dem zweiten Ende des Speiserkörpers zugeordnete Funktionsbereich mit seinem Hülsenabschnitt ermöglicht die Relativbewegung zwischen Speiserkörper und Speiserelement zur Ausbildung eines erfindungsgemäßen, teleskopierbaren Speisereinsatzes. Der Hülsenabschnitt weist bevorzugt eine Höhe in Richtung der Längsachse des Speiserkörpers auf, die etwa der Hälfte, bevorzugt mehr als der Hälfte, der Gesamthöhe des erfindungsgemäßen Speiserkörpers entspricht. An den Hülsenabschnitt unmittelbar anschließend ist ein Ansetzbereich am erfindungsgemäßen Speiserkörper vorgesehen, der zum Ansetzen an ein Formmodell oder eine Formplatte eingerichtet ist. Der Ansetzbereich des erfindungsgemäßen Speiserkörpers weist ferner einen äußeren Querschnitt auf, der sich ausgehend vom Hülsenabschnitt in Richtung des ersten Endes des Speiserkörpers verjüngt.

Das erfindungsgemäße Führungsteil mit seinem Ansetzbereich, seinem Gleitabschnitt, seinem Stützabschnitt und dem am Gleitabschnitt angeordneten Halteelement erstreckt sich entlang des Hülsenabschnitts vom zweiten Ende des erfindungsgemäßen Speiserkörpers in Richtung des Überganges zwischen Hülsenabschnitt und Ansetzbereich des Speiserkörpers. Das oder die Führungsteile erstrecken sich bevorzugt über die gesamte Höhe des Hülsenabschnitts. Das obere und untere Ende des Führungsabschnittes laufen jeweils bevorzugt mit dem Außenumfang der Außenfläche des Hülsenabschnittes aus. Demnach ist ein absatzfreier Übergang vom Ansetzbereich am oberen Ende zum Hülsenabschnitt und vom Stützabschnitt am unteren Ende zum Hülsenabschnitt ausgebildet. Entgegen der gewölbten Außenkontur des Hülsenabschnittes weisen die Ansetzfläche am Ansetzabschnitt, die Gleitfläche am Gleitabschnitt und die Abschlussfläche am Stützabschnitt in Erstreckungsrichtung des Führungsteiles und quer zur Erstreckungsrichtung eine ebene Ausgestaltung auf. In einer bevorzugten Ausführungsform des einteiligen Speiserkörpers steht die Gleitfläche des Gleitabschnittes etwa 1,5 mm an der Außenfläche der den Hülsenabschnitt ausbildenden Speiserwandung vor. Die Ansetzfläche und die Abschlussfläche sind vorzugsweise jeweils geneigt zur Gleitfläche und laufen endseitig an der Außenfläche der Speiserwandung aus. Das Halteelement bildet an der Gleitfläche ein halbzylindrisches Strukturteil aus, welches einen Radius von etwa 2 mm und eine Höhe von etwa 5 mm bei einer Gesamthöhe des Führungsteiles von etwa 35 mm und einer Maximalbreite des Führungsteiles an seiner breitesten Stelle von etwa 10 mm hat. In Abhängigkeit von der Größe des zur Verwendung geplanten erfindungsgemäßen Speiserkörpers sind die Abmessungen des Führungsteiles und des Halteelementes im Verhältnis zur Gesamthöhe des Führungsteiles in Erstreckungsrichtung anzupassen.

In einer Weiterbildung ist der erfindungsgemäße Speiserkörper vorzugsweise zur Verwendung als Unterteil eines Speisereinsatzes rotationssymmetrisch ausgebildet. Ein derartig rotationssymmetrisch ausgebildeter Speiserkörper kann ohne eine beliebige Vorzugsrichtung innerhalb eines Formhohlraumes zur Ausbildung einer Gießform angeordnet werden. In einer alternativen Ausführungsform ist der erfindungsgemäße Speiserkörper asymmetrisch ausgebildet. Insbesondere ein Speiserkörper eines Seitenspeisers zur Verwendung in vertikal teilbaren Gießformen ist asymmetrisch ausgebildet, wobei ein solcher erfindungsgemäßer Speiserkörper bevorzugt einen zur Mittenachse der Durchtrittsöffnung versetzten Volumenschwerpunkt des Speiser-Hohlraumes aufweist. Auch ein solch asymmetrisch ausgebildeter Speiserkörper besitzt vorzugsweise an seiner Außenfläche ein oder mehrere oben näher beschriebene erfindungsgemäße Führungsteile mit ihren Stützabschnitten.

Ein erfindungsgemäßer einteiliger Speiserkörper ist bevorzugt, wobei der Speiserkörper (i) aus exothermem Speisermaterial gebildet ist oder zumindest abschnittsweise exothermes Speisermaterial umfasst und/oder (ii) aus isolierendem Speisermaterial gebildet ist oder abschnittsweise isolierendes Speisermaterial umfasst. Mit dem Einsatz von exothermem Speisermaterial wird bevorzugt das im Speiser-Hohlraum befindliche Material über einen vergleichsweise langen Zeitraum in flüssigem Zustand gehalten. Bevorzugt ist in einer Ausführung der gesamte einteilige Speiserkörper aus einem exothermen Speisermaterial ausgebildet. Alternativ oder optional kann der erfindungsgemäße Speiserkörper auch vollständig oder auch nur teilweise aus einem isolierenden mit Bindemittel gebundenen Speisermaterial, insbesondere Quarzsand, bestehen, mit dem die Wärmeabgabe aus dem Inneren des Speiserkörpers auf einfache Weise verringert wird.

Ein weiterer Aspekt der vorliegenden Erfindung betrifft einen zwei- oder mehrteiligen Speisereinsatz zur Verwendung beim Gießen von Metallen in Gießformen. Erfindungsgemäß ist vorgesehen, dass der Speisereinsatz wenigstens einen erfindungsgemäßen Speiserkörper, welcher bevorzugt nach einer der vorstehend bevorzugten Ausführungsformen ausgebildet ist, und ein oder mehr weitere Speiserelemente umfasst, wobei der Speiserkörper mit dem einen oder den weiteren Speiserelementen zu einem teleskopierbaren Speisereinsatz verbunden ist, und wobei der Speiserkörper gemeinsam mit dem einen weieren oder gemeinsam mit zumindest einem der weiteren Speiserelemente den Speiser-Hohlraum definiert. Die Erfindung betrifft somit einen mehrteiligen Speisereinsatz, bei dem der erfindungsgemäße Speiserkörper mit wenigstens einem weiteren Speiserelement zur Ausbildung des Speiser-Hohlraumes zusammenwirkt wobei der Speiserkörper und das mindestens eine Speiserelement relativ zueinander teleskopierbar ausgebildet sind. Für den erfindungsgemäßen Gebrauch wird der mehrteilige Speisereinsatz aus dem einteiligen Speiserkörper und dem zumindest einen Speiserelement zusammengesetzt. Unter einem zwei- oder mehrteiligen Speisereinsatz ist vorliegend insbesondere ein sich aus dem einteiligen erfindungsgemäßen Speiserkörper und zumindest einem einzelnen, weiteren Speiserelement zusammensetzender Speisereinsatz zu verstehen. Gemäß einer bevorzugten Ausgestaltung können der erfindungsgemäße Speiserkörper und das zumindest eine weitere Speiserelement vor ihrer eigentlichen Verwendung in einer Gießform beliebig oft reversibel voneinander getrennt und wieder miteinander gefügt werden.

Beim Teleskopieren von Speiserkörper und Speiserelement relativ zueinander erfolgt bevorzugt eine Relativbewegung in Richtung der Längsachsen von Speiserkörper und Speiserelement zueinander. Bei einem solch mehrteiligen Speisereinsatz, auch bezeichnet als "Teleskop-Speiser", wird beim Verdichten des Formstoffes bei der Herstellung der Gießform ein Teil des Speisereinsatzes (z. B. der Speiserkörper) in das andere Teil eingeschoben bzw. ein Teil des Speisereinsatzes (z. B. der Speiserkörper) wird über das andere Teil hinweggeschoben. Bevorzugt wird das Speiserelement beim Verdichten des zur Ausbildung der Gießform verwendeten Formstoffes zumindest abschnittsweise über den vorzugsweise auf einer Formplatte bzw. einem Formmodell fest aufstehenden Speiserkörper geschoben. Speiserkörper und Speiserelement sind bevorzugt in sich selbst regelmäßig nicht verformbar ausgebildet.

Noch ein weiterer Aspekt der vorliegenden Erfindung bezieht sich auf ein Kit zur Herstellung von Speisereinsätzen, umfassend einen oder mehrere Speiserkörper nach einer der vorstehend beschriebenen bevorzugten Ausführungsformen, und mindestens zwei weitere Speiserelemente, welche mit dem oder den erfindungsgemäßen Speiserkörpern gemäß einer der vorstehend beschriebenen bevorzugten Ausführungsformen derart korrespondieren, dass zwei oder mehr unterschiedliche Speisereinsätze erzeugbar sind, deren Speiser-Hohlräume unterschiedliche Volumina besitzen.

Der Erfindung liegt insoweit der ergänzende Gedanke zugrunde, einen einzigen erfindungsgemäßen Speiserkörper mit verschiedenen Speiserelementen zu einem Speisereinsatz zusammensetzen zu können, die unterschiedlich ausgestaltet sind. Bevorzugt weisen der eine oder die mehreren Speiserkörper jeweils einen Kopplungsabschnitt auf, der komplementär bzw. korrespondierend mit einem jeweiligen Kopplungsbereich eines damit zusammenzufügenden Speiserelements ausgebildet ist. Um verschiedene erfindungsgemäße Speiserkörper mit verschiedenen Speiserelementen kombinieren zu können, sind die Kopplungsbereiche der verschiedenen Speiserkörper bzw. die Kopplungsbereiche der verschiedenen Speiserelemente vorzugsweise jeweils identisch ausgebildet. Der Kopplungsbereich am Speiserkörper weist mindestens ein Führungsteil auf, das einen an der Außenfläche nach außen vorspringenden Stützabschnitt aufweist, welcher sich, bevorzugt anschließend an den Gleitabschnitt des Führungsteils zum Führen des Speiserelementes, in Richtung der Durchtrittsöffnung erstreckt

Ferner umfasst das erfindungsgemäße Kit vorzugsweise einen Zentrierdorn, der mit der Durchtrittsöffnung in dem einen Speiserkörper oder in zumindest einem der mindestens zwei Speiserkörper nach einer der vorstehend beschriebenen bevorzugten Ausführungsformen korrespondiert. Mit Hilfe des Zentrierdorns erfolgt bevorzugt eine senkrechte Ausrichtung des Speisereinsatzes mit dem erfindungsgemäßen Speiserkörper und dem Speiserelement zur Formplatte bzw. zum Formmodell. Der Zentrierdorn weist bevorzugt einen Zentrierdornfuß auf, der eine an die Form der Durchtrittsöffnung angepasste Formgebung aufweist. Gemäß einer bevorzugten Ausführungsform, in der die Durchtrittsöffnung einen nicht zylindrischen Querschnitt umfasst, sondern vorzugsweise einen Querschnitt hat, vorzugsweise ausgewählt aus der Gruppe bestehend aus oval, unrund, abgeflachter Kreis und polygonal, und der Querschnitt des Zentrierdornfußes komplementär zum Querschnitt der Durchtrittsöffnung ausgebildet ist, erfolgt ein formschlüssiges Aufnehmen von zumindest dem oder den Speiserkörpern am Zentrierdorn. Bevorzugt wird eine Verdrehsicherung zwischen dem Zentrierdorn und dem oder den Speiserkörpern erzeugt, worüber der Speiserkörper zum Zentrierdorn in einer oder mehreren Vorzugspositionen miteinander in Kontakt gebracht werden kann.

Die zum erfindungsgemäßen Speiserkörper beschriebenen bevorzugten Ausführungsformen bzw. Weiterbildungen sind zugleich bzw. analog auch bevorzugte Ausführungsformen des erfindungsgemäßen Speisereinsatzes sowie des Kits zur Herstellung eines Speisereinsatzes. Hierin beschriebene bevorzugte Ausführungsformen bzw. Weiterbildungen zum Speisereinsatz oder zum Kit zur Herstellung eines Speisereinsatzes, welche sich auf den Speiserkörper beziehen, sind zugleich auch bevorzugte Ausführungsformen des Speiserkörpers, usw.

Im Folgenden wird die Erfindung anhand eines bevorzugten Ausführungsbeispiels eines erfindungsgemäßen Speiserkörpers sowie eines erfindungsgemäßen Speisereinsatzes, aus denen sich weitere für die vorliegende Erfindung bevorzugte Merkmale ergeben, unter Bezugnahme auf die beigefügten Figuren näher beschrieben. Hierbei zeigen:
- Fig. 1:: eine perspektivische Darstellung eines erfindungsgemäßen Speiserkörpers zur Verwendung beim Gießen von Metallen;
- Fig. 2:: eine Ansicht des erfindungsgemäßen Speiserkörpers nach Fig. 1 von unten;
- Fig. 3, 3a:: eine Schnittdarstellung bzw. eine vergrößerte Schnittdarstellung des erfindungsgemäßen Speiserkörpers nach Fig. 1;
- Fig. 4:: eine Ansicht einer ersten Ausführungsform eines Speisereinsatzes mit einem erfindungsgemäßen Speiserkörper;
- Fig. 5:: eine Ansicht einer weiteren Ausführungsform eines Speisereinsatzes mit einem erfindungsgemäßen Speiserkörper nach Fig. 1; und
- Fig. 6 - Fig. 9:: Ansichten, welche schematisch die Herstellung einer Gießform vom Aufsetzen eines erfindungsgemäßen Speisereinsatzes bis zum Pressen des zur Ausbildung der Gießform verwendeten Formstoffs zeigt.

Fig. 1 zeigt einen einteiligen erfindungsgemäßen Speiserkörper 1, der beim Gießen von Metallen in einer nicht näher gezeigten Gießform verwendet wird. Der Speiserkörper 1 weist eine Speiserwandung 2 mit einer Innenfläche 4 auf, welche dazu eingerichtet ist, mindestens teilweise einen Speiser-Hohlraum 42, 42' (Fig. 4, Fig. 5) zur Aufnahme von flüssigem Metall zu begrenzen. Die Speiserwandung 2 des Speiserkörpers umfasst ferner eine Außenfläche 6, an der wenigstens ein Führungsteil 8 für ein mit dem Speiserkörper korrespondierendes Speiserelement 20, 20' (Fig. 4, Fig. 5) angeordnet ist. Des Weiteren ist an der Außenfläche 6 wenigstens ein nach außen abstehendes Halteelement 10 vorgesehen, welches dazu eingerichtet ist, dass Speiserelement 20, 20' in einer Ausgangsposition relativ zum Speiserkörper 1 zu halten. Ferner besitzt die Speiserwandung 2 eine Durchtrittsöffnung 12 (Fig. 2, Fig. 3), welche dazu eingerichtet ist, dass flüssiges Metall in den Speiser-Hohlraum 42, 42' (Fig. 4, Fig. 5) eintreten kann.

Erfindungsgemäß weist der Speiserkörper 1 an dem Führungsteil 8 einen Gleitabschnitt 14 für das mit dem Speiserkörper korrespondierende Speiserelement 20 auf, wobei das Führungsteil 8 ferner einen an der Außenfläche 6 nach außen vorspringenden Stützabschnitt 16 besitzt. Der Stützabschnitt 16 erstreckt sich anschließend an den Gleitabschnitt 14 des Führungsteiles 8 in Richtung der Durchtrittsöffnung 12. Mit dem Stützabschnitt 16 werden die auf den Gleitabschnitt 14, der zum Führen des Speiserelementes 20 eingerichtet ist, einwirkenden Kräfte sicher aufgenommen und in den angrenzenden Bereich der Speiserwandung 2 abgeleitet wird. Des Weiteren weist das Führungsteil 8 einen Ansetzbereich 18 auf, der ebenfalls an der Außenfläche 6 der Speiserwandung 2 nach außen vorspringt. Der Speiserkörper 1 besitzt zudem ein die Durchtrittsöffnung 12 definierendes erstes Ende 22 und ein der Durchtrittsöffnung gegenüberliegendes zweites Ende 24. Der Ansetzbereich 18 erstreckt sich vom Gleitabschnitt 14 des Führungsteiles 8 in Richtung des zweiten Endes 24 am Speiserkörper 1. Der Stützabschnitt 16 und der Ansetzabschnitt 18 sind an entgegengesetzten Enden des Gleitabschnittes 14 angeordnet.

Wie aus Fig. 2 ersichtlich sind mehrere Führungsteile 8 in einem Winkelabstand zueinander um die Mittenachse 26 (Fig.3) der Durchtrittsöffnung 12 herum angeordnet. In der gezeigten Ausführungsform sind fünf Führungsteile 8 mit einem Versatz von vorzugsweise etwa 72 Winkelgrad zueinander an der Außenfläche 6 angeordnet. Das Halteelement 10 steht unmittelbar an dem Führungsteil 8 nach außen ab. Sämtliche Halteelemente 10 bilden gemeinsam eine Aufnahme für das relativ zum Speiserkörper in einer Ausgangsposition zu haltende Speiserelement 20 aus.

Fig. 3 zeigt eine Schnittdarstellung des erfindungsgemäßen Speiserkörpers 1, der einen Hülsenabschnitt 28 mit einem sich vom zweiten Ende 24 in Richtung des ersten Endes 22 erweiternden äußeren Querschnitts aufweist. Ferner umfasst der Speiserkörper 1 einen sich unmittelbar an den Hülsenabschnitt 28 anschließenden Ansetzbereich 30 zum Ansetzen an ein Formmodell oder eine Formplatte 50 (Fig. 4, Fig. 5). Der Ansetzbereich 30 weist einen sich vom Hülsenabschnitt 28 in Richtung des ersten Endes 22 verjüngenden äußeren Querschnitt auf. Dadurch bildet der Speiserkörper eine verringerte Anlagefläche an der mit dem Speiserkörper in Anlage bzw. Kontakt zu bringenden Formplatte 50 aus. Wie Fig. 3 ferner zeigt, erstreckt sich das Führungsteil 8 entlang des Hülsenabschnitts 28. In der gezeigten Ausführungsform erstrecken sich die Führungsteile 8 entlang der gesamten Höhe des Hülsenabschnittes 28 vom zweiten Ende 24 des Speiserkörpers 1 bis zum Übergang 32 zwischen dem Hülsenabschnitt 28 und dem Ansetzbereich 30.

Der Gleitabschnitt 14 weist eine Gleitfläche 34 und der Stützabschnitt 16 eine Abschlussfläche 36 auf. Der Ansetzbereich 18 besitzt eine Ansetzfläche 38 zum Ansetzen des Speiserelementes 20 am zweiten Ende 24 des Speiserkörpers 1. Das Halteelement 10 ist am Gleitabschnitt 14 des Führungsteiles 8 etwa radial abstehend angeordnet, wobei das Halteelement 10 bei senkrechter Anordnung des erfindungsgemäßen Speiserkörpers am unteren Ende des Gleitabschnittes 14 des Führungsteiles 8 angeordnet ist. Der Stützabschnitt 16 mit seiner Abschlussfläche 36, der unmittelbar unterhalb des Halteelementes 10 angeordnet ist, erstreckt sich in Richtung des ersten Endes 22 des Speiserkörpers 1. Die Führungsteile 8 weisen eine etwa parallel zur Mittenachse 26 der Durchtrittsöffnung verlaufende Erstreckungsrichtung auf, wobei der Ansetzabschnitt 18 und der Gleitabschnitt 14 eine Breite quer zur Erstreckungsrichtung des Führungsteiles 8 aufweisen, die sich vom zweiten Ende 24 in Richtung des ersten Endes 22 am Speiserkörper 1 erweitert. Im Gegensatz dazu weist der Stützabschnitt 16 eine Breite quer zur Erstreckungsrichtung des Führungsteiles auf, welche sich in Richtung des ersten Endes 22 des Speiserkörpers 1 verringert.

Wie ferner aus Fig. 3 ersichtlich, ist die Innenfläche 4 der Speiserwandung 2 derart ausgebildet, dass der zumindest teilweise vom Speiserkörper 1 gebildete Speiser-Hohlraum (Fig. 4, Fig. 5) sich vom zweiten Ende 24 am Speiserkörper 1 in Richtung der Durchtrittsöffnung 12 am ersten Ende 22 des Speiserkörpers verengt. Insbesondere weist die Innenfläche 4 einen sich in Richtung der Durchtrittsöffnung 12 verjüngenden Querschnitt auf. In der gezeigten Ausführung weist die Innenfläche 4 abschnittsweise eine Kegelform auf.

Fig. 3a zeigt das im Bereich des Hülsenteiles 28 an der Außenfläche 6 angeordnete Führungsteil 8 in einer vergrößerten Abbildung. Das Führungsteil 8 ist gegenüber der verbleibenden Speiserwandung mit einer veränderten Schraffur dargestellt, um dessen konkrete Ausgestaltung zu verdeutlichen. Das Führungsteil 8 und die Speiserwandung 2 sind vorzugsweise einstückig ausgebildet, und es besteht nicht, wie durch die unterschiedlichen Schraffuren angenommen werden könnte, eine strukturelle Trennung zwischen den Einzelteilen des Speiserkörpers 1.

Wie Fig. 3a zeigt, verläuft die Gleitfläche 34 des Gleitabschnittes 14 in einem Winkel α1 geneigt zur Mittenachse 26 der Durchtrittsöffnung 12 und die Abschlussfläche 36 des Stützabschnittes 16 verläuft in einem Winkel α2 geneigt zur Mittenachse 26 der Durchtrittsöffnung 12, wobei die Winkel α1 und α1 in entgegengesetzte Richtungen geöffnet sind. Die Mittenachse 26 ist zur vereinfachten Darstellung in die Speiserwandung 2 verschoben. Die Gleitflächen 34 und die Abschlussflächen 36 der Führungsteile 8 sind somit, bezogen auf die Mittenachse 26 der Durchtrittsöffnung12, in entgegengesetzte Richtungen geneigt. Die Ansetzfläche 38 verläuft in einem Winkel α3 geneigt zur Mittenachse 26 der Durchtrittsöffnung, wobei der Neigungswinkel α1 der Gleitfläche 34 und der Neigungswinkel α3 der Ansetzfläche 38 die gleiche Öffnungsrichtung haben, aber zur Mittenachse 26 der Durchtrittsöffnung 12 unterschiedlich groß sind. Die Gleitfläche 34 des Gleitabschnittes 14 verläuft in Erstreckungsrichtung des Führungsteiles 8 im Bereich des Hülsenteiles 28 etwa parallel zur Außenfläche 6 der Speiserwandung 2. Der Außendurchmesser der Außenfläche 6 der Speiserwandung 2 wie auch der von den Gleitflächen 34 der Führungsteile 8 definierte Umfang erweitert sich im Bereich des Hülsenteiles 28 vom zweiten Ende 24 in Richtung des ersten Endes 22 des Speiserkörpers 1.

Wie aus Fig. 3a weiter ersichtlich, weist sowohl der Stützabschnitt 16 als auch der Ansetzabschnitt 18 des Führungsteiles 8 einen absatzfreien Übergang zum Gleitabschnitt 14 auf. Der Stützabschnitt 14 läuft in Richtung des ersten Endes 22 des Speiserkörpers 1 absatzfrei an der Außenfläche 6 der Speiserwandung 2 aus. Auch der Ansetzabschnitt 18 läuft in Richtung des zweiten Endes 24 des Speiserkörpers 1 absatzfrei an der Außenfläche 6 der Speiserwandung 2 aus.

In Fig. 4 ist eine erste Ausführungsform eines ersten erfindungsgemäßen Speisereinsatzes 40 gezeigt, der aus dem Speiserkörper 1 und einem ersten Speiserelement 20 gebildet wird. Der Speiserkörper 1 und das Speiserelement 20 bilden gemeinsam einen Speiser-Hohlraum 42 für das über die Durchtrittsöffnung 12 in den Speiser-Hohlraum eintretende flüssige Metall aus. Der Speiserkörper 1 und das Speiserelement 20 sind derart ausgebildet, dass das Speiserelement 20 zumindest abschnittsweise außenseitig über den Speiserkörper 1 verschiebbar ist. Der Speiserkörper 1 ist insbesondere teleskopartig in das Speiserelement 20 einschiebbar. Der Speiserkörper 1 und das Speiserelement 20 werden mittels eines Zentrierdorns 44 zueinander in Position gehalten. Ferner ist an der Außenfläche 6 der Speiserwandung 2 des Speiserkörpers 1 ein Führungsteil 8 angeordnet, mittels dem das Verkippen oder Verkanten des Speiserelement 20 zum Speiserkörper 1, während der Verschiebebewegung von Speiserkörper 1 und Speiserelement 20 zueinander, vermieden wird. Am Führungsteil 8 ist ein Halteelement 10 angeordnet, mittels dem das Speiserelement 20 in einer Ausgangsposition vor dem Verschieben des Speiserelementes zum Speiserkörper 1 gehalten wird. Das Speiserelement 20 weist an seinem oberen Ende 46 eine Aufnahme 48 für die Spitze des Zentrierdornes 44 auf.

Fig. 5 zeigt eine zweite Ausführungsform eines Speisereinsatzes 40`, welcher aus dem erfindungsgemäßen Speiserkörper 1 und einem mit dem Speiserkörper 1 korrespondierenden, weiteren Speiserelement 20' zusammengesetzt ist. Wie Fig. 5 verdeutlicht, kann der erfindungsgemäße Speiserkörper 1 mit verschiedenen Speiserelementen 20, 20' korrespondieren.

Der Speiserkörper 1 und das Speiserelement 20' wirken in nahezu identischer Form miteinander, wie zu Fig. 4 beschrieben. Der Speisereinsatz 40' weist im Gegensatz zum Speisereinsatz 40 aus Fig. 4 einen vergrößerten Speiser-Hohlraum 42' zum Aufnehmen des flüssigen Metalls auf. Am geschlossenen, oberen Ende 46 des Speiserelementes 20' ist eine Aufnahme 48' für den Zentrierdorn 44' vorgesehen.

Die Fig. 6 - 9 zeigen eine beispielhafte Ausführungsform eines Verfahrens zum Herstellen von zumindest einem nicht näher gezeigten Formteil einer Gießform, wobei ein erfindungsgemäß ausgebildeter Speiserkörper 1 mit seiner Durchtrittsöffnung 12 auf einem Zentrierdorn 44 aufgeschoben bzw. aufgesetzt wird. Der Zentrierdorn 44 ist an einer Formplatte 50 befestigt, welche zumindest Flächenbereiche des nicht näher gezeigten herzustellenden Formteiles definiert. Der Speiserkörper 1 gelangt über seinen Ansetzbereich 30 unmittelbar in Anlage mit der Formplatte 50.

Im nächsten in Fig. 7 gezeigten Schritt wird das Speiserelement 20 mit seinem unteren Ende an dem Ansetzabschnitt 18 des Führungsteiles 8 angesetzt und die Aufnahme 48 am oberen Ende 46 des Speiserelementes 20 über die Spitze des Zentrierdornes 44 geschoben und so das Speiserelement 20 mit dem Speiserkörper 1 zu einem erfindungsgemäßen Speisereinsatz 42 zusammengesetzt. Das Speiserelement 20 wird bis in seine Ausgangsposition am Speiserkörper 1 verschoben, bis das Speiserelement 20 in Anlage mit den an den Führungsteilen 8 radial nach außen abstehenden Halteelementen 10 gebracht wurde.

In dem in Fig. 8 gezeigten Verfahrensschritt wird ein Formstoff 52 in eine nicht näher dargestellte Form eingegeben. Mit Eingeben des Formstoffes 52 wird der aus Speiserkörper 1 und dem Speiserelement 20 gebildete Speisereinsatz 40 außenseitig vollständig von dem Formstoff 52 umgeben.

Anschließend wird, wie Fig. 9 zeigt, der Formstoff 52 innerhalb der Form verpresst, wodurch sich der Formstoff 52, wie angedeutet, verdichtet und ein festes Formteil ausgebildet wird. Mit dem Verdichten wird das Speiserelement 20 parallel zur Mittenachse 26 der Durchtrittsöffnung 12 in Richtung der Formplatte 50 verschoben. Mit dem Verschieben des Speiserelementes 20 über den Speiserkörper 1 werden die an den Führungsteilen 8 angeordneten Halteelemente 10 vom Führungsteil 8 abgetrennt. Zudem verkleinert sich der Speiser-Hohlraum 42 des Speisereinsatzes 40. Das Speiserelement 20 läuft zudem an dem sich mittels der Gleitflächen 34 der Gleitabschnitte 14 des Führungsteiles 8 (Fig.3a) ausgebildeten, in Richtung des ersten Endes 22 am Speiserkörper 1 aufweitenden Umfang auf. Der oder die an der Außenfläche 6 der Speiserwandung 2 vorstehenden Gleitabschnitte 14 mit ihren Gleitflächen 34 der Führungsteile 8 bilden jeweils eine Art Auflaufschräge für das über den Speiserkörper 1 schiebbare Speiserelement 20 aus.

### Bezugszeichen

- 1: Speiserkörper
- 2: Speiserwandung
- 4: Innenfläche
- 6: Außenfläche
- 8: Führungsteil
- 10: Halteelement
- 12: Durchtrittsöffnung
- 14: Gleitabschnitt
- 16: Stützabschnitt
- 18: Ansetzabschnitt
- 20, 20': Speiserelement
- 22: erstes Ende
- 24: zweites Ende
- 26: Mittenachse
- 28: Hülsenabschnitt
- 30: Ansetzbereich
- 32: Übergang
- 34: Gleitfläche
- 36: Abschlussfläche
- 38: Ansetzfläche
- α1, α2, α3: Neigungswinkel
- 40, 40': Speisereinsatz
- 42, 42': Speiser-Hohlraum
- 44, 44': Zentrierdorn
- 46: Ende
- 48, 48`: Aufnahme
- 50: Formplatte
- 52: Formstoff

## Patentansprüche

1. Einteiliger Speiserkörper (1) zur Verwendung als Bauteil eines zwei- oder mehrteiligen, teleskopierbaren Speisereinsatzes (40, 40`) beim Gießen von Metallen, mit einer Speiserwandung (2), die mindestens teilweise einen Speiser-Hohlraum (42, 42`) zur Aufnahme von flüssigem Metall begrenzt, wobei die Speiserwandung (2)
- eine Durchtrittsöffnung (12) für das flüssige Metall in den Speiser-Hohlraum (42, 42`) und
- eine Außenfläche (6), an derwenigstens ein nach außen abstehendes Halteelement (10) und wenigstens ein Führungsteil (8) mit einem Gleitabschnitt (14) für ein mit dem Speiserkörper (1) korrespondierendes Speiserelement (20, 20`) angeordnet sind,
besitzt,
wobei das Führungsteil (8) einen an der Außenfläche (6) nach außen vorspringenden Stützabschnitt (16) aufweist, welcher sich, anschließend an den Gleitabschnitt (14) des Führungsteils (8) zum Führen des Speiserelementes (20, 20`), in Richtung der Durchtrittsöffnung (12) erstreckt.

2. Speiserkörper (1) nach Anspruch 1,
wobei der Gleitabschnitt (14) eine Gleitfläche (34) aufweist und der Stützabschnitt (16) eine Abschlussfläche (36) aufweist, wobei die Gleitfläche (34) in einem Winkel (α1) geneigt zur Mittenachse (26) und die Abschlussfläche (36) in einem Winkel (α2) geneigt zur Mittenachse (26) der Durchtrittsöffnung (12) verlaufen, wobei die Winkel (α1, α2) in entgegengesetzte Richtungen geöffnet sind.

3. Speiserkörper (1) nach Anspruch 1 oder 2,
wobei mehrere Führungsteile (8) in einem Winkelabstand zueinander um die Mittenachse der Durchtrittsöffnung (12) herum angeordnet sind, bevorzugt in einem gleichmäßigen Winkelabstand um die Mittenachse (26) der Durchtrittsöffnung (12) herum.

4. Speiserkörper (1) nach einem der vorstehenden Ansprüche,
wobei fünf Führungsteile (8) mit einem Versatz von vorzugsweise etwa 72 Winkelgrad zueinander an der Außenfläche (6) angeordnet sind.

5. Speiserkörper (1) nach einem der vorstehenden Ansprüche,
wobei der Speiserkörper (1) ein die Durchtrittsöffnung (12) definierendes erstes Ende (22) und ein der Durchtrittsöffnung (12) gegenüberliegendes zweites Ende (24) besitzt, und wobei bevorzugt der Stützabschnitt (16) einen absatzfreien Übergang zum Gleitabschnitt (14) aufweist und/oder in Richtung des zweiten Endes (24) des Speiserkörpers (1) absatzfrei an der Außenfläche (6) der Speiserwandung (2) ausläuft.

6. Speiserkörper (1) nach einem der vorstehenden Ansprüche,
wobei das oder die Führungsteile (8) einen sich vom Gleitabschnitt (14) in Richtung des zweiten Endes (24) erstreckenden, bevorzugt an der Außenfläche (6) vorspringenden Ansetzabschnitt (18) aufweist,
wobei vorzugsweise der Ansetzabschnitt (18) des Führungsteiles (8) eine Ansetzfläche (38) besitzt, welche in einem Winkel (α3) geneigt zur Mittenachse (26) der Durchtrittsöffnung (12) verläuft, der unterschiedlich ist zum Winkel (α1) der Gleitfläche (34) des Gleitabschnittes (14), wobei die Neigungswinkel von Ansetzfläche (38) und Gleitfläche (34) dieselbe Öffnungsrichtung aufweisen.

7. Speiserkörper (1) nach einem der vorstehenden Ansprüche,
wobei das Halteelement (10) unmittelbar an dem Führungsteil (8) nach außen absteht oder benachbart zum Führungsteil (8) an der Außenfläche (6) nach außen vorstehend angeordnet ist.

8. Speiserkörper (1) nach einem der vorstehenden Ansprüche 5 bis 7,
wobei das Halteelement (10) am Gleitabschnitt (14) des Führungsteiles (8) etwa radial abstehend angeordnet ist und der Stützabschnitt (16) sich vom Halteelement (10) ausgehend in Richtung des ersten Endes (22) des Speiserkörpers (1) erstreckt.

9. Speiserkörper (1) nach einem der vorstehenden Ansprüche,
wobei der Gleitabschnitt (14) eine Gleitfläche (34) aufweist, welche in Erstreckungsrichtung des Führungsteiles (8) etwa parallel zur Außenfläche (8) der Speiserwandung (2) verläuft.

10. Speiserkörper (1) nach einem der vorstehenden Ansprüche,
wobei das oder die Führungsteile (8) eine etwa parallel zur Mittenachse (26) verlaufende Erstreckungsrichtung aufweisen, wobei bevorzugt der Ansetzabschnitt (18) und/oder der Gleitabschnitt (14) eine Breite quer zur Erstreckungsrichtung des Führungsteiles (8) aufweist, die sich in Richtung des ersten Endes (22) des Speiserkörpers (1) erweitert, wobei vorzugsweise der Stützabschnitt (16) eine Breite quer zur Erstreckungsrichtung des Führungsteiles (8) aufweist, die sich in Richtung des ersten Endes (22) des Speiserkörpers (1) verringert.

11. Speiserkörper (1) nach einem der vorstehenden Ansprüche,
wobei die Speiserwandung (2) einen Hülsenabschnitt (28) mit einem sich vom zweiten Ende (24) in Richtung des ersten Endes (22) erweiternden äußeren Querschnitt und einen sich an den Hülsenabschnitt (28) anschließenden Ansetzbereich (30) zum Ansetzen an ein Formmodell oder eine Formplatte (50) mit einem sich in Richtung des ersten Endes (22) verjüngenden Querschnitt aufweist
und/oder
wobei das oder die Führungsteile (8) sich entlang des Hülsenabschnitts (28) vom zweiten Ende (24) des Speiserkörpers (1) in Richtung des Überganges (32) zwischen Hülsenabschnitt (28) und Ansetzbereich (30) erstreckt.

12. Speiserkörper (1) nach einem der vorstehenden Ansprüche,
wobei der Speiserkörper (1)
(i) aus exothermem Speisermaterial gebildet ist oder abschnittsweise exothermes Speisermaterial umfasst,
und/oder
(ii) aus isolierendem Speisermaterial gebildet ist oder abschnittsweise isolierendes Speisermaterial umfasst.

13. Zwei- oder mehrteiliger Speisereinsatz (40, 40`) zur Verwendung beim Gießen von Metallen in Gießformen, umfassend
- einen Speiserkörper (1) nach einem der vorstehenden Ansprüche,
und
- ein oder mehr weitere Speiserelemente (20, 20'),
wobei der Speiserkörper (1) mit dem einen oder den weiteren Speiserelementen (20, 20`) zu einem teleskopierbaren Speisereinsatz (40, 40`) verbunden ist
und
wobei der Speiserkörper (1) gemeinsam mit dem einen weiteren oder gemeinsam mit zumindest einem der weiteren Speiserelemente (20, 20`) den Speiser-Hohlraum (42, 42`) definiert.

14. Kit zur Herstellung von Speisereinsätzen (40, 40'), umfassend
- ein oder mehrere Speiserkörper (1) nach einem der Ansprüche 1 bis 12, und
- mindestens zwei weitere Speiserelemente (20, 20`), welche mit dem oder den Speiserkörpern (1) nach einem der Ansprüche 1 bis 12 derart korrespondieren, dass zwei oder mehr unterschiedliche Speisereinsätze (40, 40`) erzeugbar sind, deren Speiser-Hohlräume (42, 42`) unterschiedliche Volumina besitzen.

15. Kit nach Anspruch 14, umfassend
einen Zentrierdorn (44, 44'), der mit der Durchtrittsöffnung (12) in dem einen Speiserkörper (1) oder in zumindest einem der mindestens zwei Speiserkörper (1) nach einem der Ansprüche 1 bis 12 korrespondiert.

## Claims

1. Single-piece feeder body (1) for use as a component of a two-part or multi-part telescopic feeder insert (40, 40') in metal casting,
having a feeder wall (2) which at least partially delimits a feeder cavity (42, 42') for receiving liquid metal, wherein the feeder wall (2) has
- a passage opening (12) for the liquid metal into the feeder cavity (42, 42'), and
- an outer surface (6) on which there are arranged at least one outwardly projecting holding element (10) and at least one guide part (8) with a sliding section (14) for a feeder element (20, 20') which corresponds with the feeder body (1),
wherein the guide part (8) has a supporting section (16) which protrudes outwardly on the outer surface (6) and which, adjoining the sliding section (14) of the guide part (8) for guiding the feeder element (20, 20'), extends in the direction of the passage opening (12).

2. Feeder body (1) according to Claim 1,
Wherein the sliding section (14) has a sliding surface (34) and the supporting section (16) has a terminating surface (36), wherein the sliding surface (34) runs so as to be inclined at an angle (α1) with respect to the central axis (26), and the terminating surface (36) runs so as to be inclined at an angle (α2) with respect to the central axis (26) of the passage opening (12), wherein the angles (α1, α2) open in opposite directions.

3. Feeder body (1) according to Claim 1 or 2,
wherein multiple guide parts (8) are arranged at angular intervals with respect to one another about the central axis of the passage opening (12), preferably at uniform angular intervals about the central axis (26) of the passage opening (12).

4. Feeder body (1) according to any of the preceding claims,
wherein five guide parts (8) are arranged with an offset of preferably approximately 72 angular degrees with respect to one another on the outer surface (6).

5. Feeder body (1) according to any of the preceding claims,
wherein the feeder body (1) has a first end (22), which defines the passage opening (12), and a second end (24), which is situated opposite the passage opening (12), and
wherein, preferably, the supporting section (16) has a step-free transition to the sliding section (14), and/or, in the direction of the second end (24) of the feeder body (1), ends at the outer surface (6) of the feeder wall (2) in a step-free manner.

6. Feeder body (1) according to any of the preceding claims,
wherein the one or more guide parts (8) has a mounting section (18) which extends from the sliding section (14) in the direction of the second end (24) and which preferably protrudes on the outer surface (6),
wherein, preferably, the mounting section (18) of the guide part (8) has a mounting surface (38) which runs so as to be inclined at an angle (α3) with respect to the central axis (26) of the passage opening (12), which angle differs from the angle (α1) of the sliding surface (34) of the sliding section (14), wherein the inclination angles of mounting surface (38) and sliding surface (34) have the same opening direction.

7. Feeder body (1) according to any of the preceding claims,
wherein the holding element (10) projects outward directly on the guide part (8) or is arranged so as to project outward on the outer surface (6) adjacent to the guide part (8).

8. Feeder body (1) according to any of the preceding Claims 5 to 7,
wherein the holding element (10) is arranged so as to project approximately radially on the sliding section (14) of the guide part (8), and the supporting section (16) extends proceeding from the holding element (10) in the direction of the first end (22) of the feeder body (1).

9. Feeder body (1) according to any of the preceding claims,
wherein the sliding section (14) has a sliding surface (34) which runs approximately parallel to the outer surface (8) of the feeder wall (2) in a direction of extent of the guide part (8).

10. Feeder body (1) according to any of the preceding claims,
wherein the one or more guide parts (8) have a direction of extent running approximately parallel to the central axis (26), wherein, preferably, the mounting section (18) and/or the sliding section (14) has a width transversely with respect to the direction of extent of the guide part (8), said width widening in the direction of the first end (22) of the feeder body (1),
wherein, preferably, the supporting section (16) has a width transversely with respect to the direction of extent of the guide part (8), said width decreasing in the direction of the first end (22) of the feeder body (1).

11. Feeder body (1) according to any of the preceding claims,
wherein the feeder wall (2) has a sleeve section (28), with an external cross section which widens from the second end (24) in the direction of the first end (22), and has a mounting region (30), which adjoins the sleeve section (28) and which serves for mounting on a mould model or on a mould plate (50) and which has a cross section which narrows in the direction of the first end (22), and/or
wherein the one or more guide parts (8) extends along the sleeve section (28) from the second end (24) of the feeder body (1) in the direction of the transition (32) between sleeve section (28) and mounting region (30).

12. Feeder body (1) according to any of the preceding claims,
wherein the feeder body (1)
(i) is formed from exothermic feeder material or comprises exothermic feeder material in certain sections,
and/or
(ii) is formed from insulating feeder material or comprises insulating feeder material in certain sections.

13. Two-part or multi-part feeder insert (40, 40') for use in metal casting in casting moulds, comprising
- a feeder body (1) according to any of the preceding claims,
and
- one or more further feeder elements (20, 20'), wherein the feeder body (1) is connected to the one or the further feeder elements (20, 20') to form a telescopic feeder insert (40, 40'),
and
wherein the feeder body (1) together with the one further or together with at least one of the further feeder elements (20, 20') defines the feeder cavity (42, 42').

14. Kit for producing feeder inserts (40, 40'), comprising
- one or more feeder bodies (1) according to any of Claims 1 to 12, and
- at least two further feeder elements (20, 20') which correspond with the one or more feeder bodies (1) according to any of Claims 1 to 12 such that two or more different feeder inserts (40, 40') can be generated, the feeder cavities (42, 42') of which have different volumes.

15. Kit according to Claim 14, comprising a centring mandrel (44, 44') which corresponds with the passage opening (12) in the one feeder body (1) or in at least one of the at least two feeder bodies (1) according to any of Claims 1 to 12.

## Revendications

1. Corps de masselotte (1) en une pièce destiné à être utilisé en tant que composant d'un insert de masselotte (40, 40') télescopique en deux ou plusieurs parties lors de la coulée de métaux,
avec une paroi de masselotte (2), qui délimite au moins en partie un espace creux de masselotte (42, 42') destiné à recevoir du métal liquide, dans lequel la paroi de masselotte (2) possède
- une ouverture de passage (12) pour le métal liquide dans l'espace creux de masselotte (42, 42'), et
- une surface extérieure (6), sur laquelle au moins un élément de maintien (10) dépassant vers l'extérieur et au moins une partie de guidage (8) avec une section de glissement (14) pour un élément de masselotte (20, 20') correspondant au corps de masselotte (1) sont disposés,
dans lequel la partie de guidage (8) présente une section de soutien (16) faisant saillie vers l'extérieur sur la surface extérieure (6), laquelle s'étend en direction de l'ouverture de passage (12) dans le prolongement de la section de glissement (14) de la partie de guidage (8) pour guider l'élément de masselotte (20, 20').

2. Corps de masselotte (1) selon la revendication 1,
dans lequel la section de glissement (14) présente une surface de glissement (34) et la section de soutien (16) présente une surface de terminaison (36), dans lequel la surface de glissement (34) s'étend selon un angle (α1) de manière inclinée par rapport à l'axe central (26) et la surface de terminaison (36) s'étend selon un angle (α2) de manière inclinée par rapport à l'axe central (26) de l'ouverture de passage (12), dans lequel les angles (α1, α2) sont ouverts dans des directions opposées.

3. Corps de masselotte (1) selon la revendication 1 ou 2,
dans lequel plusieurs parties de guidage (8) sont disposées tout autour de l'axe central de l'ouverture de passage (12) à une distance angulaire les unes par rapport aux autres, de manière préférée à une distance angulaire homogène tout autour de l'axe central (26) de l'ouverture de passage (12).

4. Corps de masselotte (1) selon l'une quelconque des revendications précédentes,
dans lequel cinq parties de guidage (8) sont disposées avec un décalage de préférence d'environ 72 degrés angulaires les unes par rapport aux autres sur la surface extérieure (6).

5. Corps de masselotte (1) selon l'une quelconque des revendications précédentes,
dans lequel le corps de masselotte (1) possède une première extrémité (22) définissant l'ouverture de passage (12) et une seconde extrémité (24) faisant face à l'ouverture de passage (12), et
dans lequel, de manière préférée, la section de soutien (16) présente un passage sans discontinuité menant à la section de glissement (14) et/ou converge en direction de la deuxième extrémité (24) du corps de masselotte (1) sans discontinuité sur la surface extérieure (6) de la paroi de masselotte (2).

6. Corps de masselotte (1) selon l'une quelconque des revendications précédentes,
dans lequel la ou les parties de guidage (8) présente ou présentent une section de placement (18) s'étendant depuis la section de glissement (14) en direction de la deuxième extrémité (24), faisant saillie de manière préférée sur la surface extérieure (6),
dans lequel, de préférence, la section de placement (18) de la partie de guidage (8) possède une surface de placement (38), laquelle s'étend selon un angle (α3) de manière inclinée par rapport à l'axe central (26) de l'ouverture de passage (12), qui est différent de l'angle (α1) de la surface de glissement (34) de la section de glissement (14), dans lequel l'angle d'inclinaison de la surface de placement (38) et de la surface de glissement (34) présentent la même direction d'ouverture.

7. Corps de masselotte (1) selon l'une quelconque des revendications précédentes,
dans lequel l'élément de maintien (10) dépasse vers l'extérieur directement sur la partie de guidage (8) ou est disposé en faisant saillie vers l'extérieur sur la surface extérieure (6) de manière adjacente à la partie de guidage (8).

8. Corps de masselotte (1) selon l'une quelconque des revendications précédentes 5 à 7,
dans lequel l'élément de maintien (10) est disposé en dépassant légèrement radialement sur la section de glissement (14) de la partie de guidage (8) et la section de soutien (16) s'étend en partant de l'élément de maintien (10) en direction de la première extrémité (22) du corps de masselotte (1).

9. Corps de masselotte (1) selon l'une quelconque des revendications précédentes,
dans lequel la section de glissement (14) présente une surface de glissement (34), laquelle s'étend approximativement de manière parallèle par rapport à la surface extérieure (8) de la paroi de masselotte (2) dans la direction d'extension de la partie de guidage (8) .

10. Corps de masselotte (1) selon l'une quelconque des revendications précédentes,
dans lequel la ou les parties de guidage (8) présentent une direction d'extension s'étendant approximativement de manière parallèle par rapport à l'axe central (26), dans lequel de manière préférée la section de placement (18) et/ou la section de glissement (14) présentent une largeur de manière transversale par rapport à la direction d'extension de la partie de guidage (8), qui s'élargit en direction de la première extrémité (22) du corps de masselotte (1),
dans lequel de préférence la section de soutien (16) présente une largeur de manière transversale par rapport à la direction d'extension de la partie de guidage (8), qui se réduit en direction de la première extrémité (22) du corps de masselotte (1).

11. Corps de masselotte (1) selon l'une quelconque des revendications précédentes,
dans lequel la paroi de masselotte (2) présente une section de douille (28) avec une section transversale extérieure s'élargissant depuis la deuxième extrémité (24) en direction de la première extrémité (22) et une zone de placement (30) se raccordant à la section de douille (28), destinée à être placée sur un modèle de moulé ou un panneau moulé (50) avec une section transversale se rétrécissant en direction de la première extrémité (22)
et/ou
dans lequel la ou les parties de guidage (8) s'étendent le long de la section de douille (28) depuis la deuxième extrémité (24) du corps de masselotte (1) en direction du passage (32) entre la section de douille (28) et la zone de placement (30).

12. Corps de masselotte (1) selon l'une quelconque des revendications précédentes,
dans lequel le corps de masselotte (1)
(i) est formé à partir d'un matériau de masselotte exothermique ou comprend par endroits un matériau de masselotte exothermique,
et/ou
(ii) est formé à partir d'un matériau de masselotte isolant ou comprend par endroits un matériau de masselotte isolant.

13. Insert de masselotte (40, 40') en deux ou en plusieurs parties destiné à être utilisé lors de la coulée de métaux dans des moules de coulée, comprenant
- un corps de masselotte (1) selon l'une quelconque des revendications précédentes,
et
- un ou plusieurs autres éléments de masselotte (20, 20'),
dans lequel le corps de masselotte (1) est relié à un ou aux autres éléments de masselotte (20, 20') pour former un insert de masselotte (40, 40') télescopique,
et
dans lequel le corps de masselotte (1) définit conjointement avec l'autre ou conjointement avec au moins un des autres éléments de masselotte (20, 20') l'espace creux de masselotte (42, 42').

14. Ensemble destiné à fabriquer des inserts de masselotte (40, 40'), comprenant
- un ou plusieurs corps de masselotte (1) selon l'une quelconque des revendications 1 à 12, et
- au moins deux autres éléments de masselottes (20, 20'), lesquels correspondent au ou aux corps de masselotte (1) selon l'une quelconque des revendications 1 à 12, de telle manière que deux inserts de masselotte (40, 40') différents, ou plus, peuvent être produits, dont les espaces creux de masselotte (42, 42') possèdent des volumes différents.

15. Ensemble selon la revendication 14, comprenant
un mandrin de centrage (44, 44'), qui correspond à l'ouverture de passage (12) dans le corps de masselotte (1) ou dans au moins un des au moins deux corps de masselottes (1) selon l'une quelconque des revendications 1 à 12.
